# EUROPÄISCHE PATENTSCHRIFT

(11) **EP 2 064 716 B1**
(45) Veröffentlichungstag und Bekanntmachung des Hinweises auf die Patenterteilung: **29.10.2014**
(21) Anmeldenummer: 06805331.3
(22) Anmeldetag: 22.09.2006
(51) Int. Cl.: H01H 3/16, H01H 19/62

(54) **ANTRIEBSEINHEIT, INSBESONDERE ANTRIEBSKOPF, MIT EINEM UM EINE ERSTE ROTATIONSACHSE ROTIERBARES ERSTES ÜBERTRAGUNGSELEMENT**
DRIVE UNIT, IN PARTICULAR DRIVE HEAD, WITH A FIRST TRANSMISSION ELEMENT, WHICH IS CAPABLE OF ROTATING ABOUT A FIRST AXIS OF ROTATION
UNITÉ D'ENTRAÎNEMENT, EN PARTICULIER TÊTE D'ENTRAÎNEMENT, DOTÉE D'UN PREMIER ORGANE DE TRANSMISSION POUVANT TOURNER AUTOUR D'UN PREMIER AXE DE ROTATION

(43) Veröffentlichungstag der Anmeldung: 03.06.2009
(73) Patentinhaber: Siemens Aktiengesellschaft, 80333 München (DE)
(72) Erfinder: PURI, Werner, 90429 Nürnberg (DE); SEIDL, Joachim, 92237 Sulzbach-Rosenberg (DE)
(86) Internationale Anmeldenummer: PCT/DE2006/001680
(87) Internationale Veröffentlichungsnummer: WO 2008/034393

(56) Entgegenhaltungen:
- DE-A1- 19 508 153
- DE-B- 1 241 893
- US-A- 3 032 617

## Beschreibung

Die Erfindung betrifft eine Antriebseinheit, insbesondere Antriebskopf, mit einem um eine erste Rotationsachse rotierbaren ersten Übertragungselement zur Betätigung mindestens einer Schalteinheit mittels eines Stößels, wobei das erste Übertragungselement mittels einer mit einer Antriebsachse zumindest in Wirkverbindung stehenden Nocke und/oder Ausnehmung rotierbar ist. Des Weiteren betrifft die Erfindung einen Scharnierschalter mit einer derartigen Antriebseinheit.

Antriebseinheiten werden beispielsweise in so genannten Scharnierschaltern verwendet, die elektromechanische Schaltgeräte darstellen, die der Überwachung und Absicherung von schwenkbaren Schutzeinrichtungen, beispielsweise Türen oder Klappen dienen. Durch Scharnierschalter werden beispielsweise Schutztüren überwacht, indem der Scharnierschalter die Energiezufuhr zu einer Maschine oder einer Anlage sofort abstellt, wenn versucht wird, eine gesicherte Tür oder Abdeckung während des Betriebes der Maschine oder der Anlage zu öffnen. Alternativ kann anstelle eines Abschaltens auch ein Melden beim Überschreiten eines festgelegten Schaltwinkels erfolgen.

Ein Scharnierschalter umfasst in der Regel ein Antriebssystem, ein Schaltsystem und ein Anschlusssystem. Dabei dient das Antriebssystem zum Aufnehmen und Übertragen einer Dreh- bzw. Schwenkbewegung. Bei der Weiterleitung der Kraftwirkung wird eine Umwandlung dieser Bewegung in eine Betätigung des Schaltsystems bewirkt. Meist ist hierfür eine Umwandlung einer Rotationsbewegung in eine lineare Betätigungsbewegung von Nöten. Die Betätigungsbewegung wird zum Betätigen von Öffner und/oder Schließkontakten benutzt. Das Anschlusssystem ermöglicht einen Leiteranschluss, der die Kontrolle eines Stromkreises erlaubt.

Um einen ordnungsgemäßen und dauerhaft sicheren Betrieb eines Scharnierschalters zu gewährleisten, ist bei den aus dem Stand der Technik bekannten Scharnierschaltern ein vergleichsweise hoher Anpassungsaufwand erforderlich. Da die Bewegungsaufnahme mechanisch erfolgt und die Verbindung zwischen dem Scharnier und dem Antriebselement des Schaltelementes formschlüssig sein muss, sind die Positionen vieler Bauteile zueinander exakt einzuhalten. Dies führt zu einem vergleichsweise hohen Fertigungs- und Montageaufwand.

Scharnierschalter erfüllen unter anderem die Funktion des Personenschutzes, wobei in der Regel Öffnerkontakte zu verwenden sind, die nach IEC 60947-5-1 zwangsöffnend sein müssen. Eine Zwangsöffnung zieht in diesem Zusammenhang eine formschlüssige Wirkverbindung für die Betätigungsbewegung nach sich. Bei der Verwendung eines Scharnierschalters als Sicherheitsschalter ist ein Abschalten oder Einschalten bei einem festgelegten Schaltwinkel realisierbar. Übliche Schaltwinkel betragen 6 bis 8°. Hierbei ist in der Vergangenheit ein Trend festzustellen, der marktbedingt zu immer kleineren Türöffnungsweiten führt und somit zwangsläufig immer kleinere Schaltwinkel, wie beispielsweise 2 bis 5°, nach sich zieht. Hierbei muss stets gewährleistet sein, dass die Bewegungsaufnahme mechanisch erfolgt und die Verbindung zwischen dem überwachten Objekt und dem Antriebssystem formschlüssig ist.

Aus der DE 195 08 153 ist eine Betätigungseinrichtung für ein Scharnier bekannt, die ein in das Scharnier integriertes, übertragendes Element aufweist, welches an das durch das Objekt bewegte Scharnierteil angeformt ist und eine lineare Betätigungsbewegung provozieren kann.

Dokument DE 1241893 zeigt eine Antriebseinheit gemäß dem Oberbegriff des Anspruchs 1.

In der Vergangenheit hat es sich als nachteilig erwiesen, dass durch diese Variante eine Begrenzung der Öffnungsweite vorliegt, oder aber bei kleineren Öffnungswinkeln als hinderlich erweist. Zudem ist ein freiliegender Betätigungsnocken notwendig, um die rotierende Bewegung in eine lineare umzuwandeln. Diese Lagerstelle zwischen Scharnierachse bzw. No-cken- oder Kurvenscheibe und Betätigungsnocken kann mechanischen Beschädigungen und Umwelteinflüssen, sowie Manipulationen durch den Benutzer, ausgesetzt sein.

Unter Umständen ergeben sich bei dieser oder anderen Varianten eines Scharnierschalters die Nachteile, dass das Antriebssystem aufgrund der Nockenscheiben zu groß ausgelegt ist, oder das Antriebssystem weist sehr hohe Betätigungskräfte auf, die wiederum zu einem hohen Verschleiß aufgrund der Reibung zwischen beispielsweise einer Nockenscheibe und einem Schaltelementschieber führen.

Zudem erweisen sich Scharnierschalter als aufwendig, die keine tragende Funktion im Sinne einer mechanischen Stabilisierung des Objektes aufweisen, so dass zusätzliche weitere Scharniere notwendig sind, die eine reine mechanische Funktion besitzen.

Der Erfindung liegt die Aufgabe zugrunde, eine Platz sparende, sichere und benutzerfreundliche Antriebseinheit anzugeben, bei der die oben genannten Nachteile deutlich minimiert werden.

Diese Aufgabe wird bei einer Antriebseinheit der eingangs genannten Art dadurch gelöst, dass die erste Rotationsachse des ersten Übertragungselementes zur Antriebsachse im Wesentlichen senkrecht angeordnet ist und die Betätigung des Stößels mittels eines zweiten Übertragungselementes durchgefürht wird. Die Aufgabe wird weiter durch einen Scharnierschalter mit einer derartigen Antriebseinheit gelöst.

Erfindungsgemäß weist die Antriebseinheit, die beispielsweise als Antriebskopf ausgeführt ist, ein rotierbares erstes Übertragungselement auf, welches um eine erste Rotationsachse drehbar ist. Das erste rotierbare Übertragungselement ist zur Übertragung der Rotationsbewegung einer Antriebsachse auf einen Stößel vorgesehen, wobei der Stößel eine lineare Bewegung eines Schiebers oder Betätigers einer Schalteinheit verursacht. Hierbei ist die Antriebsachse mit dem betriebsgemäß zu bewegenden Objekt, wie beispielsweise einer Sicherheitstüre, formschlüssig verbunden. Die Bewegung des Objektes führt zu einer Rotationsbewegung der Antriebsachse. Die Kraftübertragung von der Antriebsachse auf das erste Übertragungselement wird mittels einer Nocke und/oder einer Ausnehmung bewerkstelligt. Hierbei kann beispielsweise eine Nocke am ersten Übertragungselement und eine Ausnehmung an der Antriebsachse, oder eine Nocke an der Antriebsachse und eine Ausnehmung am ersten Übertragungselement vorgesehen sein. Weiterhin sind auch Kombinationen derartiger Anordnungen mit beispielsweise multiplen Nocken und/oder Ausnehmungen denkbar, wobei diese zur Kraftübertragung von der Antriebsachse auf das erste Übertragungselement verwendbar sind. Die Kraftübertragung führt zu einer Übertragung der Drehbewegung der Antriebsachse auf das erste Übertragungselement. Neben der Nocken- bzw. Ausnehmungsanordnung ist es ebenfalls möglich, eine Wirkverbindung über weitere angeformte Elemente von der Antriebsachse auf das Übertragungselement zu gewährleisten. Eine erste Rotationsachse des ersten Übertragungselementes ist im Wesentlichen senkrecht zur Antriebsachse angeordnet. Vorteilhaft in diesem Zusammenhang ist die Möglichkeit, die Antriebseinheit bzw. den Antriebskopf an einem Ende der Antriebsachse anzuordnen und somit die Antriebseinheit bzw. den Antriebskopf aus den Bewegungsraum des Objektes und/oder des Scharniers zu entfernen. Weiterhin ist es möglich, durch eine entsprechende Gestaltung des ersten Übertragungselementes einen Bauraum einzusparen. Das erste Übertragungselement kann hierbei vorteilhafterweise als Hebel ausgeführt sein, der zumindest teilweise aus Metall oder aus Kunststoff ausgeführt sein kann. Vorteilhafterweise können sehr kleine Schaltwinkel bis ca. 2° erreicht werden, wobei gleichzeitig der notwendige Bauraum entscheidend minimiert wird und dennoch eine hohe Übersetzung realisiert und die Betätigungskraft entscheidend minimiert wird. Die hohe Übersetzung kann unter Vermeidung großer Kräfte auf den Funktionsflächen erzielt werden, wodurch zudem die Abnutzung minimiert bzw. die Lebensdauer der Antriebseinheit verbessert wird.

Bei einer vorteilhaften Ausführungsform weist die Antriebseinheit ein einziges erstes Übertragungselement auf, wodurch der Übertragungsmechanismus operabel bleibt, allerdings die Anzahl der von der Rotationsbewegung der Antriebsachse auf die lineare Betätigungsbewegung eines Schaltelements übersetzenden Bauteile auf ein einziges Bauteil reduziert ist.

Bei einer vorteilhaften Ausführungsform kann ein Schaltwinkel oder ein Schaltwinkelbereich über die Gestaltung der Antriebsachse, die beispielsweise als Welle oder Scharnierachse ausgeführt ist, und über die Gestaltung des ersten Übertragungselementes, welches beispielsweise als Hebel ausgeführt ist, eingestellt werden. Dies bedeutet, dass ein Schaltwinkel bzw. ein Schaltwinkelinterwall innerhalb eines Bereichs von 2 bis 360° vorgesehen werden kann, indem eine Nocke oder Ausnehmung mit der entsprechenden Länge und Lage vorgesehen ist.

Bei einer vorteilhaften Ausführungsform ist es nicht notwendig, die Antriebsachse durch die Antriebseinheit bzw. Antriebskopf zu führen, da es völlig ausreichend ist, die Verlegung der Wirkfläche mittels der Nocken und/oder Ausnehmungen bequem am oberen oder unteren Ende der Antriebsachse vorzusehen. Hierbei wird zusätzlich Bauraum gewonnen, der nicht durch die als Welle ausgeführte Antriebsachse bzw. Nockenscheiben beeinträchtigt wird, sondern effektiver für die Übertragung der Winkelbewegung einsetzbar ist.

Bei einer vorteilhaften Ausführungsform ist durch ein Gehäuse die Antriebseinheit und insbesondere die Wirkbereiche oder Funktionsflächen von äußeren Umwelteinflüssen abschirmbar. Dies bedeutet, dass Funktionsflächenpaare bzw. das flächige Aufeinanderwirken der Bauteile der Antriebseinheit durch unerwünschte Fremdkörper vermeidbar ist.

Bei einer vorteilhaften Ausführungsform ist die Nocke am ersten Übertragungselement in der Nähe der ersten Rotationsachse vorgesehen, wodurch eine hohe Übersetzung und damit eine kleine Betätigungskraft erreicht wird. Dies kann weiter verbessert werden, indem das erste Übertragungselement einen von der ersten Rotationsachse fernen ersten Wirkbereich, insbesondere einen ersten Wirkkopf, aufweist.

Bei einer vorteilhaften Ausführungsform ist der erste Wirkbereich zur Betätigung des Stößels und zur gleichzeitigen Bewegung eines Angriffspunktes innerhalb des ersten Wirkbereiches vorgesehen. Hierdurch werden die unterschiedlichen Bewegungsrichtungen des Stößels bzw. eines Übertragungselementes, insbesondere des ersten Übertragungselementes, vorteilhafterweise berücksichtigt.

Bei einer vorteilhaften Ausführungsform ist das erste Übertragungselement hebelartig und/oder zumindest teilweise scheibenartig ausgeführt. Neben einer Bauraumkontrolle ist zudem eine Übersetzungskontrolle des Antriebselements möglich.

Bei einer vorteilhaften Ausführungsform weist die Antriebseinheit in Abhängigkeit von der Position der Ausnehmung zur Auslösung einer Betätigungsbewegung mindestens einen betätigten und mindestens einen unbetätigten Zustand auf. Hierbei ist denkbar, dass beispielsweise über einen gewissen Winkelbereich oder mehrere Winkelbereiche ein betätigter Zustand bzw. unbetätigter Zustand ausgelöst wird. Dabei wird eine Auslösung in einer Vielzahl von Positionen gewährleistet. Zudem ist eine Vielzahl von Zuständen definierbar, die insbesondere dann sinnvoll sind, wenn sich das Schaltelement selbst ebenfalls in mehreren Zuständen befinden kann.

Weiterhin ist vorteilhafterweise eine kontinuierliche Detektion der Position des zu überwachenden Objektes denkbar, wenn eine oder mehrere Schalteinheiten zur Detektion der aktuellen Position vorgesehen werden. Hierbei ist es von Vorteil, wenn die Nocke und/oder die Ausnehmung zur Detektion der Betätigungsbewegung vorgesehen sind. Die Detektion ist dabei über die entsprechenden Geometrien der Nocke bzw. der Ausnehmung umsetzbar, wobei Positionen des Schiebers des Schaltelements Positionen des Objekts entsprechen.

Bei der erfindugsgemäßen Ausführungsform ist das erste Übertragungselement mittels einer Betätigung mindestens eines zweiten Übertragungselementes zur Betätigung des Stößels vorgesehen. Insbesondere bei der Ausführung des ersten und des zweiten Übertragungselementes als Hebel kann ein vorteilhaftes Hub vergrößerndes Hebelwerk eingesetzt werden, um durch eine entsprechende Übersetzung sehr kleine Schaltwinkel bis ca. 1° zu erreichen, wobei dennoch Bauraum gespart und eine Betätigungskräftereduktion erzielt wird. Zudem ist der Krafteinwirkungswinkel auf den Stößel minimierbar, so dass eine weitere Lebensdauererhöhung und Verschleißminimierung möglich werden.

Bei einer vorteilhaften Ausführungsform sind die erste Rotationsachse des ersten und zweite Rotationsachse des zweiten Übertragungselementes parallel oder senkrecht zueinander angeordnet. Hierdurch lassen sich weitere Bauraumvorteile sowie Übersetzungsvorteile herausarbeiten.

Bei einer vorteilhaften Ausführungsform sind zumindest ein erster Wirkbereich und/oder ein zweiter Wirkbereich zur Vergrößerung des Hubes des ersten Übertragungselementes vorgesehen. Durch eine entsprechende Formgebung der Wirkbereiche kann im Zusammenhang mit der Rotationsbewegung ein gewünschter Hub bewerkstelligt werden, so dass auch Schaltelemente mit unterschiedlich großem Hub zusammen mit der Antriebseinheit einsetzbar sind.

Weitere vorteilhafte Ausbildungen und bevorzugte Weiterbildungen der Erfindung sind der Figurenbeschreibung und/oder den Unteransprüchen zu entnehmen.

Im Folgenden wird die Erfindung anhand der in den Figuren dargestellten Ausführungsbeispiele näher beschrieben und erläutert.

Es zeigen:
- FIG 1: betriebsgemäß angeordnete Bauteile eines Scharnierschalters,
- FIG 2: betriebsgemäß angeordnete Bauteile eines Scharnierschalters mit zwei Übertragungselementen im betätigten Zustand,
- FIG 3: die Bauteile aus FIG 2 bei unbetätigtem Scharnierschalter,
- FIG 4: eine perspektivische Ansicht eines Scharnierschalters.

FIG 1 zeigt betriebsgemäß angeordnete Bauteile eines Scharnierschalters. Zu sehen ist ein Stößel 4, der zu dem nicht weiter abgebildeten Schaltsystem oder Schaltelement gehört. Weiter ist ein erstes Übertragungselement 1 abgebildet, welches das einzige bewegliche Bauteil des Hebelwerks darstellt. In der Antriebsachse, die als Scharnierachse 5 ausgebildet ist, ist eine Antriebswelle 3 angeordnet, die über eine Ausnehmung 10 eine Bewegung des ersten Übertragungselementes 1 bei Rotation der Antriebswelle 3 um die Scharnierachse 5 veranlasst. Bei der Rotation der Antriebswelle 3 bewegt sich zunächst die Ausnehmung 10 unter die Nocke 8 des ersten Übertragungselementes 1. Die Nocke 8 senkt sich in die Ausnehmung 10, wenn der Winkel bzw. das Winkelinterwall zur Auslösung erreicht ist. Dies verursacht eine Rotation des ersten Übertragungselementes 1 um die erste Rotationsachse 6, wobei das erste Übertragungselement 1 über dessen ersten Wirkbereich 9 auf den Stößel 4 wirkt.

Dadurch dass der erste Wirkbereich 9 im Vergleich zur Nocke 8 relativ weit von der ersten Rotationsachse 6 entfernt liegt, findet eine Übersetzung von einer kleinen Rotationsbewegung auf eine größere Rotationsbewegung statt. Da der Angriffspunkt des ersten Wirkbereichs 9 zum Stößel 4 hin während der Betätigung desselben über diesen hinweg wandert, ist die Rotationsbewegung des ersten Übertragungselementes 1 auf eine lineare Bewegung des Stößels 4 übertragbar. Der notwendige Hub kann hierbei durch eine entsprechende Länge des ersten Übertragungselementes 1 eingestellt werden, so dass mit einem Schaltsystem eines bestimmten Hebels gearbeitet werden kann.

Vorteilhafterweise kann der erste Wirkbereich 9 in Form eines Wirkkopfes ausgeführt sein, so dass ein langes Überstreichen des Angriffspunktes gewährleistet ist. Zu beachten ist hierbei, dass der Formschluss zwischen der Antriebswelle 3, dem ersten Übertragungselement 1 und dem Stößel 4 und somit die Zwangsöffnung des Scharnierschalters gewahrt ist.

Es ist von Vorteil, wenn für den Positionsschalter die Antriebswelle 3 und das Hebelwerk schon während der Fertigung zueinander positioniert werden. Dadurch wird eine höhere Präzision erreicht und der Scharnier- bzw. Positionsschalter komplett montiert ausgeliefert. Dadurch ist auch ein zusätzliches normales Scharnier nicht mehr zwingend erforderlich, da der Schalter ebenfalls die Scharnierfunktion übernehmen kann. Damit entfällt außerdem eine kundenspezifische Anpassung oder Gestaltung der Schutztüren, Klappen, Nocken oder Kurvenscheiben, weshalb bisher ein beträchtlicher Personalaufwand betrieben werden musste.

FIG 2 zeigt betriebsgemäß angeordnete Bauteile des erfindungsgemäßen Scharnierschalters mit zwei Übertragungselementen 1,2 im betätigten Zustand. Abgebildet sind das Hebelwerk, bestehend aus dem ersten Übertragungselement 1 und einem zweiten Übertragungselement 2, sowie die bereits in FIG 1 gezeigte Antriebswelle 3 mit der Ausnehmung 10. Die Funktionsweise des ersten Übertragungselementes 1 und der Antriebswelle 3 in Verbindung mit der Ausnehmung 10 und der Nocke 8 entspricht der in FIG 1 beschriebenen Funktionsweise.

Die zusätzliche Anbringung eines zweiten Übertragungselementes 2, welches ähnlich wie das erste Übertragungselement 1 um eine zweite Rotationsachse 7 bewegbar ist, bewerkstelligt zunächst eine Kraftübertragung bzw. eine Übertragung der Bewegung vom ersten Übertragungselement 1 auf den nicht abgebildeten Stößel. Durch eine entsprechende Formgebung des zweiten Wirkbereichs 12 und/oder eines dritten Wirkbereichs 14 wird durch die Rotationsbewegung des zweiten Übertragungselementes 2 ein zusätzlicher Hub erreicht. Der dritte Wirkbereich 14 ist an das Übertragungselement 2 angeformt und stellt das Gegenstück zum ersten Wirkbereich 9 dar. Das mit dem ersten Übertragungselement 1 und dem zweiten Übertragungselement 2 gebildete Hebelwerk ist folglich in der Lage, eine erhöhte Übersetzung im Vergleich zum ersten Ausführungsbeispiel zu realisieren. Hierbei sind die erste Rotationsachse 6 und die zweite Rotationsachse 7 parallel angeordnet. Beide sind folglich senkrecht zur Scharnierachse 5 positioniert.

Eine Parallelität der Rotationsachsen 6, 7 der Übertragungselemente 1,2 ist hierbei nicht zwingend erforderlich. Die Anzahl der Übertragungselemente 1, 2 sowie die Position deren Rotationsachsen 6, 7 ist in Abhängigkeit des zu erzielenden Hubes und den jeweiligen Anwendungsbedingungen wählbar.

FIG 3 zeigt die Bauteile aus FIG 2 bei unbetätigtem Scharnierschalter mit einem Stößel 4. Es ist beispielhaft gezeigt, wie das aus FIG 2 bekannte Hebelwerk, bestehend aus dem ersten Übertragungselement 1 und dem zweiten Übertragungselement 2, an den Stößel 4 angeordnet werden kann. Der Stößel 4 steht hierbei im Wesentlichen senkrecht zur Drehachse 5 und zu den Rotationsachsen 6,7, kann aber auch einen gewissen Winkel zu den genannten Achsen aufweisen, wenn die Anwendung dies erfordern sollte. Ebenso könnten die Rotationsachsen 6,7 einen Winkel bilden.

Zur weiteren Erhöhung des Hubes sind zusätzliche Hebel oder Übertragungselemente einsetzbar, die den Übertragungselementen 1,2 ähnlich sind. Dadurch können eine größere Anzahl von Schaltelementen in Verbindung mit der Antriebseinheit verwendet werden.

FIG 4 zeigt eine perspektivische Ansicht eines Scharnierschalters. Der Scharnierschalter weist ein Schaltsystem, einen Antriebskopf 13 und die Antriebswelle 3 auf. Sowohl das erste, als auch das zweite Ausführungsbeispiel aus FIG 1 und FIG 2 sind in einem derartigen Antriebskopf 13 des Scharnierschalters anordenbar.

Vorteilhaft ist, dass das Hebelwerk die Kraftübertragung an einem Ende der Antriebswelle 3 bewerkstelligt, wobei sämtliche Wirkbereiche 8, 9, 10, 12, 14 durch das Gehäuse 11 vor Umwelteinflüssen geschützt sind und gegebenenfalls gefettet werden können, zumal das Fett, insbesondere zwischen den Wirkbereichen 8, 9, 10, 12, 14, wegen des Gehäuses 11 keinen Schmutz aufnehmen kann und für eine leichtere Betätigung und eine längere Lebensdauer der Antriebseinheit sorgt. Zudem ist eine Manipulation seitens des Benutzers ausgeschlossen.

Zusammenfassend betrifft die Erfindung eine Antriebseinheit, insbesondere Antriebskopf, mit einem um eine erste Rotationsachse rotierbares erstes Übertragungselement zur Betätigung mindestens einer Schalteinheit mittels eines Stößels. Als eine besonders Platz sparende und sichere Antriebseinheit für beispielsweise einen Scharnierschalter, weist die Antriebseinheit eine Antriebsachse auf, die im Wesentlichen senkrecht zur ersten Rotationsachse des ersten Übertragungselementes angeordnet ist. Hierdurch ergeben sich eine Reihe von Vorteile, wie beispielsweise die Platzierung der Antriebseinheit am Ende der Antriebsachse.

## Patentansprüche

1. Antriebseinheit, insbesondere Antriebskopf, mit einem um eine erste Rotationsachse (6) rotierbaren ersten Übertragungselement (1) zur Betätigung mindestens einer Schalteinheit mittels eines Stößels (4), wobei das erste Übertragungselement (1) mittels einer mit einer Antriebsachse (5) zumindest in Wirkverbindung stehenden Nocke (8) und/oder Ausnehmung (10) rotierbar ist,
wobei die erste Rotationsachse (6) des ersten Übertragungselementes (1) zur Antriebsachse (5) im Wesentlichen senkrecht angeordnet ist, **dadurch gekennzeichnet, dass** das erste Übertragungselement (1) zur Betätigung des Stößels (4) mittels einer Betätigung mindestens eines zweiten Übertragungselementes (2) vorgesehen ist.

2. Antriebseinheit nach Anspruch 1, wobei die Nocke (8) am ersten Übertragungselement (1) in der Nähe der ersten Rotationsachse (6) vorgesehen ist.

3. Antriebseinheit nach einem der vorangehenden Ansprüche, wobei das erste Übertragungselement (1) einen von der ersten Rotationsachse (6) fernen ersten Wirkbereich (9), insbesondere einen ersten Wirkkopf, aufweist.

4. Antriebseinheit nach Anspruch 3, wobei der erste Wirkbereich (9) zur Betätigung des Stößels (4) und zur gleichzeitigen Bewegung eines Angriffspunktes innerhalb des ersten Wirkbereiches (9) vorgesehen ist.

5. Antriebseinheit nach einem der vorhergehenden Ansprüche, wobei das erste Übertragungselement (1) hebelartig und/oder zumindest teilweise scheibenartig ausgeführt ist.

6. Antriebseinheit nach einem der vorhergehenden Ansprüche, wobei die Antriebseinheit in Abhängigkeit von der Position einer Ausnehmung (10) zur Auslösung einer Betätigungsbewegung mindestens einen betätigten und mindestens einen unbetätigten Zustand aufweist.

7. Antriebseinheit nach einem der vorhergehenden Ansprüche, wobei die Nocke (8) und/oder die Ausnehmung (10) zur Kontrolle der Betätigungsbewegung vorgesehen sind.

8. Antriebseinheit nach einem der vorhergehenden Ansprüche, wobei das zweite Übertragungselement (2) zur Betätigung des Stößels (4) vorgesehen ist.

9. Antriebseinheit nach einem der vorhergehenden Ansprüche, wobei der zweite Wirkbereich (12) zur Betätigung des Stößels (4) und zur gleichzeitigen Bewegung eines Angriffspunktes innerhalb des zweiten Wirkbereiches (12) vorgesehen ist.

10. Antriebseinheit nach einem der vorhergehenden Ansprüche, wobei das zweite Übertragungselement (2) hebelartig und/oder zumindest teilweise scheibenartig ausgeführt ist.

11. Antriebseinheit nach einem der vorhergehenden Ansprüche, wobei die erste Rotationsachse (6) des ersten Übertragungselementes (1) und eine zweite Rotationsachse (7) des zweiten Übertragungselementes (2) parallel oder senkrecht zueinander angeordnet sind.

12. Antriebseinheit nach einem der vorhergehenden Ansprüche, wobei zumindest der erste Wirkbereich (9), der zweite Wirkbereich (12) und/oder der dritte Wirkbereich (14) zur Vergrößerung des Hubes des ersten Übertragungselementes (1) vorgesehen sind.

13. Schalter mit einer Antriebseinheit nach einem der Ansprüche 1 bis 12, wobei der Schalter als Scharnier, Schalter oder Positionsschalter ausgeführt ist.

## Claims

1. Drive unit, in particular drive head, with a first transmission element (1), rotatable about a first axis of rotation (6), for actuating at least one switch unit by means of a tappet (4), the first transmission element (1) being rotatable by means of a cam (8) and/or recess (10) at least actively connected to a drive axis (5), the first axis of rotation (6) of the first transmission element (1) being arranged essentially perpendicularly to the drive axis (5), **characterized in that** the first transmission element (1) is provided for actuating the tappet (4) by means of actuation of at least one second transmission element (2).

2. Drive unit according to Claim 1, the cam (8) being provided on the first transmission element (1) in the vicinity of the first axis of rotation (6).

3. Drive unit according to one of the preceding claims, the first transmission element (1) having a first active region (9), in particular a first active head, remote from the first axis of rotation (6).

4. Drive unit according to Claim 3, the first active region (9) being provided for actuating the tappet (4) and for the simultaneous movement of an engagement point within the first active region (9).

5. Drive unit according to one of the preceding claims, the first transmission element (1) being of lever-like and/or at least partially disc-like form.

6. Drive unit according to one of the preceding claims, the drive unit having at least one actuated and at least one non-actuated state as a function of the position of a recess (10) for triggering an actuating movement.

7. Drive unit according to one of the preceding claims, the cam (8) and/or the recess (10) being provided for controlling the actuating movement.

8. Drive unit according to one of the preceding claims, the second transmission element (2) being provided for actuating the tappet (4).

9. Drive unit according to one of the preceding claims, the second active region (12) being provided for actuating the tappet (4) and for the simultaneous movement of an engagement point within the second active region (12).

10. Drive unit according to one of the preceding claims, the second transmission element (2) being of lever-like and/or at least partially disc-like form.

11. Drive unit according to one of the preceding claims, the first axis of rotation (6) of the first transmission element (1) and a second axis of rotation (7) of the second transmission element (2) being arranged parallel to or perpendicularly to one another.

12. Drive unit according to one of the preceding claims, at least the first active region (9), the second active region (12) and/or the third active region (14) being provided for increasing the stroke of the first transmission element (1).

13. Switch having a drive unit according to one of Claims 1 to 12, the switch being formed as a hinge, switch or position switch.

## Revendications

1. Unité d'entraînement, en particulier tête d'entraînement, avec un premier élément de transmission (1) pouvant tourner autour d'un premier axe de rotation (6) pour l'actionnement d'au moins une unité de commutation au moyen d'un poussoir (4), dans laquelle le premier élément de transmission (1) peut tourner au moyen d'au moins une came (8) en liaison active avec un axe d'entraînement (5) et/ou d'un évidement (10), dans laquelle le premier axe de rotation (6) du premier élément de transmission (1) est agencé pour l'essentiel perpendiculairement à l'axe d'entraînement (5), **caractérisé en ce que** le premier élément de transmission (1) est prévu pour l'actionnement du poussoir (4) au moyen d'un actionnement d'au moins un deuxième élément de transmission (2).

2. Unité d'entraînement selon la revendication 1, dans laquelle la came (8) est prévue au niveau du premier élément de transmission (1) à proximité du premier axe de rotation (6).

3. Unité d'entraînement selon l'une des revendications précédentes, dans laquelle le premier élément de transmission (1) présente une première région active (9) éloignée du premier axe de rotation (6), en particulier une première tête active.

4. Unité d'entraînement selon la revendication 3, dans laquelle la première zone active (9) est prévue pour l'actionnement du poussoir (4) et pour le déplacement simultané d'un centre de poussée au sein de la première zone active (9).

5. Unité d'entraînement selon l'une des revendications précédentes, dans laquelle le premier élément de transmission (1) est réalisé en forme de levier et/ou au moins partiellement en forme de disque.

6. Unité d'entraînement selon l'une des revendications précédentes, dans laquelle l'unité d'entraînement présente au moins un état actionné et au moins un état non actionné en fonction de la position d'un évidement (10) pour le déclenchement d'un mouvement d'actionnement.

7. Unité d'entraînement selon l'une des revendications précédentes, dans laquelle la came (8) et/ou l'évidement (10) sont prévus pour la commande du mouvement d'actionnement.

8. Unité d'entraînement selon l'une des revendications précédentes, dans laquelle le deuxième élément de transmission (2) est prévu pour l'actionnement du poussoir (4).

9. Unité d'entraînement selon l'une des revendications précédentes, dans laquelle la deuxième zone active (12) est prévue pour l'actionnement du poussoir (4) et pour le déplacement simultané d'un centre de poussée au sein de la deuxième zone active (12).

10. Unité d'entraînement selon l'une des revendications précédentes, dans laquelle le deuxième élément de transmission (2) est réalisé en forme de levier et/ou au moins partiellement en forme de disque.

11. Unité d'entraînement selon l'une des revendications précédentes, dans laquelle le premier axe de rotation (6) du premier élément de transmission (1) et un deuxième axe de rotation (7) du deuxième élément de transmission (2) sont agencés parallèlement ou perpendiculairement l'un par rapport à l'autre.

12. Unité d'entraînement selon l'une des revendications précédentes, dans laquelle au moins la première zone active (9), la deuxième zone active (12) et/ou la troisième zone active (14) sont prévues pour l'augmentation de la levée du premier élément de transmission (1).

13. Interrupteur avec une unité d'entraînement selon l'une des revendications 1 à 12, dans lequel l'interrupteur est réalisé en tant que charnière, interrupteur ou interrupteur de position.
